# EUROPÄISCHE PATENTSCHRIFT

(11) **EP 0 131 310 B1**
(45) Veröffentlichungstag und Bekanntmachung des Hinweises auf die Patenterteilung: **15.10.1986**
(21) Anmeldenummer: 84108113.6
(22) Anmeldetag: 11.07.1984
(51) Int. Cl.: B65H 45/18, B65H 7/02

(54) **Schwertfalzmaschine**
Blade folding machine
Plieuse à lame

(30) Priorität: 12.07.1983 DE 3325139
(43) Veröffentlichungstag der Anmeldung: 16.01.1985
(73) Patentinhaber: STAHL GmbH & Co. Maschinenfabrik, D-71642 Ludwigsburg-Neckarweihingen (DE)
(72) Erfinder: Will, Gerhard, D-7141 Steinheim (DE); Dutzi, Manfred, 7831 Sasbach (DE)
(74) Vertreter: Bunke, Holger, Dr.rer.nat. Dipl.-Chem.

## Beschreibung

Die Erfindung betrifft eine Schwertfalzmaschine mit wenigstens einer Falzwalze, einem mit dieser zusammenwirkenden Falzschwert, parallel zum Falzschwert verlaufenden Transportbändern, einem quer zu den Transportbändern angeordneten Anschlag, einem Bogendetektor, der den Durchgang eines zu falzenden Bogens auf den Transportbändern registriert und dessen Abstand von dem Anschlag so bemessen ist, daß ein am Anschlag zum Falzen bereitliegender Bogen nicht mehr im Erfassungsbereich des Bogendetektors liegt, einer das Signal des Bogendetektors auswertenden Falzschwertsteuerung, die das Falzschwert nur aktiviert, nachdem ein an den Anschlag herangeführter Bogen nach Erfassung durch den Bogendetektor dessen Erfassungsbereich verlassen hat, und mit einer Antriebssteuerung für den Antrieb der Transportbänder, welche diesen Antrieb stillsetzt, wenn ein herangeführter, durch den Bogendetektor registrierter Bogen den Erfassungsbereich des Bogendetektors nach Ablauf einer mit der Bogenerfassung beginnenden Meßspanne nicht wieder verlassen hat.

Eine derartige Schwertfalzmaschine ist bereits aus der DE-A-30 22 607 bekannt. Bei dieser bekannten Schwertfalzmaschine ist der Bogendetektor als Lichtschranke mit einem Lichtsender und einer Photozelle ausgebildet. Die Lichtschranke ist in bezug auf den quer zu den Transportbändern verlaufenden Anschlag so angeordnet, daß auch die längsten zu falzenden Bogen, die auf dieser Maschine gefalzt werden sollen, die Lichtschranke wieder freigegeben haben, nachdem sie an dem Anschlag zur Ruhe gekommen sind und zum Falzen bereitliegen. Ein mit den Transportbändern gekoppelter Weg-Impulsgeber gibt ein Impulssignal ab, das die Geschwindigkeit der Bewegung der Bogen auf den Transportbändern darstellen soll. Das von dem Weg-Impulsgeber abgegebene Impulssignal ist an den Steuereingang eines einstellbaren Zählers angelegt. Jeder Zählvorgang des Zählers wird durch die Lichtschranke ausge-löst, wenn diese den Durchgang eines Bogens registriert. Wenn der Zähler den voreingestellten Zählerstand erreicht hat und das Ende des Bogens die Lichtschranke passiert hat, wird der Schwertantrieb freigegeben. Wenn hingegen der voreingestellte Zählerstand erreicht ist, bevor das Ende des Bogens die Lichtschranke passiert hat, wird nicht nur der Schwertantrieb stillgesetzt, sondern auch der Antrieb der Transportbänder. Auf diese Weise wird zum einen vermieden, daß ein nicht korrekt ausgerichter Bogen durch das Falzschwert in den Falzspalt der Falzwalze eingeschlagen und verfalzt wird, und zum anderen wird vermieden, daß in einem solchen Fall weitere Bogen an den Anschlag herangeführt werden.

Bei der bekannten Schwertfalzmaschine ist die Anordnung, durch welche der Antrieb der Transportbänder stillgesetzt. wird, wenn ein verfalzter Bogen ankommt, Bestandteil der Falzschwertsteuerung. Es bereitet daher Schwierigkeiten, vorhandene Falzmaschinen nachträglich mit einer solchen Anordnung auszurüsten. Der Betrieb der Falzmaschine ist auch nicht möglich, wenn diese Anordnung entfernt wird.

Ferner muß die bekannte Schwertfalzmaschine zu Beginn einer Falzarbeit auf das Format der jeweiligen zu falzenden Bogen eingestellt werden, indem in den voreinstellbaren Zähler ein Zählerstand eingegeben wird, welcher der betreffenden Bogenlänge entspricht. Diese Einstellung, die für das Funktionieren der Falzmaschine von wesentlicher Bedeutung ist, ist zeitaufwendig, besonders wenn in nicht seltenen Fällen von Zoll in Zentimeter umgerechnet werden muß.

Ein am Anschlag angelangender, zu falzender Bogen benötigt eine gewisse Beruhigungszeit, bevor er in den Falzspalt eingeschlagen werden kann. Die Bemessung dieser Beruhigungszeit verursacht bei der bekannten Falzmaschine ebenfalls Schwierigkeiten, da die erforderliche Beruhigungszeit von der Arbeitsgeschwindigkeit der Falzmaschine abhängt, die jedoch bei der Voreinstellung des Zählers nur berücksichtigt werden kann, wenn sie konstant ist. Diese Bedingung ist aber bei taktgesteuerten Falzmaschinen nicht erfüllt.

Schließlich ist bei der bekannten Falzmaschine nachteilig, daß sie nur an Maschinen einsetzbar ist, bei denen die Arbeitsgeschwindigkeit immer gleich derjenigen eines vorangeschalteten Falzwerks ist. Bei lose anstellbaren Falzmaschinen ist diese Bedingung aber nicht erfüllt. Vielmehr kann es hier vorkommen, daß ein Bogen noch von den Falzwalzen der vorangehenden Falzmaschine gehalten wird und daher die z.B. langsamere Geschwindigkeit der vorausgehenden Falzmaschine aufweist. Wenn ein solcher Bogen von der bekannten Schwertfalzmaschine übernommen wird, so würde deren Lichtschranke einen Bogen registrieren, der scheinbar länger ist als in Wirklichkeit. Der vorbestimmte Zählerstand würde erreicht werden, bevor das Bogenende registriert wird. Die Falzmaschine würde in einem solchen Fall sofort stillgesetzt werden. Unter den beschriebenen Umständen wäre also die bekannte Schwertfalzmaschine funktionsuntüchtig.

Der Erfindung liegt die Aufgabe zugrunde, eine Schwertfalzmaschine der eingangs angegebenen Art so auszubilden, daß sie von den beschriebenen Mängeln der herkömmlichen Falzmaschinen frei ist und insbesondere eine leichte Einstellung auf das Bogenformat ermöglicht, auch ohne die der Antrieb bei einer Störung stillsetzende Anordnung betriebsfähig ist und unabhängig von der Geschwindigkeit einer vorausgehenden Falzmaschine funktionstüchtig ist.

Diese Aufgabe wird bei der eingangs beschriebenen Schwertfatzmaschine erfindungsgemäß dadurch gelöst, daß der Bogendetektor einen entsprechend der Bogenlänge einstellbaren Abstand von dem Anschlag aufweist, die Antriebssteuerung für den Antrieb der Transportbänder unabhängig von der Falzschwertsteuerung ist und die für das Stillsetzen des Antriebs der Transportbänder maßgebliche Meßspanne eine vorbestimmte Zeitspanne ist.

Bei der erfindungsgemäßen Schwertfalzmaschine kann die Einstellung auf das betreffende Bogenformat allein dadurch erfolgen, daß der Bogendetektor, der im allgemeinen als Lichtschranke ausgebildet ist, so eingestellt wird, daß er einen vorbestimmten Abstand von der Hinterkante eines am Anschlagruhenden zu falzenden Bogens hat. Dieser Vorgang ist eine einfache Handhabung, die keinerlei Umrechnung und besondere Kenntnisse erfordert.

Die Anstriebssteuerung, welche den Antrieb der Transportbänder der Falzmaschine stillsetzt, wenn eine Störung festgestellt wird, ist ferner von der Schwertsteuerung unabhängig, so daß eine Nachrüstung vorhandener Maschinen leicht möglich ist und die Antriebssteuerung ohne Änderung der Schwertsteuerung leicht an die jeweiligen Bedürfnisse und Verhältnisse angepaßt werden kann.

Ein wesentlicher Vorteil der erfindungsgemäßen Falzmaschine besteht darin, daß die Zeitspanne bis zum Abschalten des Antriebs im Falle einer Störung großzügig bemessen werden kann, z. B. so groß, daß noch mehrere Bogen bis an den Anschlag herangeführt werden, nachdem eine Störung registriert wurde. Eine solche Störung läßt sich noch leicht beheben. Ferner kann die genannte Zeitspanne so bemessen werden, daß die Übernahme eines zu falzenden Bogens von einem vorgeschalteten Falzwerk, das mit niedrigerer Geschwindigkeit arbeitet und den Bogen noch festhält, nicht zum Abschalten des Antriebs dieser nachgeschalteten Falzmaschine führt. Somit kann die erfindungsgemäße Schwertfalzmaschine in praktisch beliebiger Kombination mit anderen Falzmaschinen betrieben werden.

In vielen Fällen ist es zweckmäßig, die genannte Zeitspanne variabel auszulegen, so daß sie insbesondere der Arbeitsgeschwindigkeit der Maschine angepaßt wird. Ein geschwindigkeitsabhängiges Signal steuert dann automatisch die Länge der Zeitspanne.

Gemäß einer weiteren vorteilhaften Ausbildung der Erfindung wird die Zeitspanne durch die Einzugslänge bestimmt, die bei taktgesteuerten Maschinen ohnehin eingestellt werden muß. Zur Einstellung der Einzugslänge dient bei solchen Maschinen ein Potentiometer, an dessen Schleifer ein Signal abgegriffen wird. Dieses Signal kann, gegebenenfalls nach Verknüpfung mit dem zuvor beschriebenen geschwindigkeitsabhängigen Signal, an den Steuereingang eines Zeitgebers angelegt werden, um auf diese Weise die vorbestimmte Zeitspanne einzustellen, nach Ablauf welcher der Antrieb der Transportbänder stillgesetzt werden soll, wenn der Bogen innerhalb dieser Zeitspanne den Erfassungsbereich des Bogendetektors nicht wieder verlassen hat, also z.B. verfalzt ist oder nicht parallel am Anschlag liegt.

Vorteilhafte Weiterbildungen der Erfindung sind insbesondere in den Unteransprüchen angegeben.

Weitere Vorteile der Erfindung ergeben sich aus der folgenden Beschreibung von Ausführungsbeispielen und aus der Zeichnung, auf die Bezug genommen wird. In der Zeichnung zeigen:
Fig. 1 eine schematische Darstellung der wesentlichen Elemente eines Falzwerks und der Relativanordnung eines Bogendetektors zu dem quer zu den Transportbändern verlaufenden Anschlag;
Fig. 2 ein Blockschaltbild einer ersten Ausführungsform einer Antriebssteuerung für den Antrieb der Transportbänder; und
Fig. 3 ein Blockschaltbild einer weiteren Ausführungsform der Antriebssteuerung.

Das in Fig. 1 schematisch gezeigte Falzwerk einer Schwertfalzmaschine weist vier parallele Transportbänder 10,12,14,16 auf, die auf zwei zueinander parallele, im Abstand voneinander angeordnete Walzen 18, 20 aufgezogen sind und von wenigstens einer derselben angetrieben werden. Die Walze 20 ist in der Zeichnung nur angedeutet. Die zu falzenden Bogen werden über die Transportbänder 10,12,14,16 in Richtung eines Pfeiles F an einen Anschlag 22 herangeführt, der quer zur Transportrichtung F angeordnet ist. Mit der unter den Transportriemen 10, 12, 14,16 angeordneten, in der Zeichnung nicht dargestellten Falzwalze arbeitet ein Falzschwert 24 zusammen, das parallel zu den Transportbändern und zwischen den Transportbändern 12,14 angeordnet ist. Dieses Falzschwert 24 ist aufund abbewegbar. Seine Auf- und Abbewegung wird durch eine nicht dargestellte Falzschwertsteuerung gesteuert.

Ein Bogendetektor 26, der die Aufgabe hat, den Durchgang eines Bogens zu registrieren, ist auf einer zu den Transportbändern parallelen Schiene 28 derart einstellbar angeordnet, daß sein Abstand von dem Anschlag 22 eingestellt werden kann. Zur Feststellung des Bogendetektors 26, der vorzugsweise als Lichtschranke ausgebildet ist, auf der Schiene 28 dient eine Feststellschraube 30.

Nachdem ein (nicht dargestellter) zu falzender Bogen in Richtung des Pfeiles F herangeführt und von'den Transportbändern 10.12,14,16 übernommen ist, gelangt seine Vorderkante unter den Bogendetektor 26 und wird von diesem durch Abgabe eines Signals erfaßt. Anschließend wird der Bogen bis an den Anschlag 22 weitergeführt, wo er nach einer kurzen Beruhigungszeit parallel zu diesem Anschlag 22 liegen bleibt, um dann von dem Falzschwert 24 in den darunterliegenden Falzspalt der (nicht dargestellten) Falzwalze eingeschlagen zu werden. Der Abstand des Bogendetektors 26 von dem Anschlag 22 wird so eingestellt, daß die Hinterkante des zu falzenden Bogens den Bogendetektor 26 bereits passiert hat. Wenn hingegen der an dem Anschlag 22 liegende Bogen falsch ausgerichtet ist oder verfalzt ist und daher eine zu große Länge aufweist, hat die Hinterkante des Bogens den Bogendetektor noch nicht passiert. Dieser gibt weiterhin ein Signal ab, das der Anwesenheit eines Bogens entspricht.

Die in dem Blockschaltbild der Fig. 2 gezeigte erste Ausführungsform einer Antriebssteuerung zur Steuerung des Antriebs der Transportbänder 10, 12, 14, 16 enthält einen Zeitgeber 32 in Form eines monostabilen Multivibrators, dessen Eigenzeit an einem Steuereingang 34 eingestellt werden kann. Der Zeitgeber 32 weist ferner einen Auslöseeingang 36 auf, der über eine elektrische Leitung mit dem Ausgang des Bogendetektors 26 verbunden ist. Der Ausgang 38 des Zeitgebers 32 steuert einen invertierenden Eingang einer AND-Schaltung 40 an, deren zweiter, nichtinvertierender Eingang mit dem Ausgang des Bogendetektors 26 verbunden ist. Der Ausgang der AND-Schaltung 40 steuert den Eingang eines Verstärkers 42 an, dessen Ausgang mit einer (nicht dargestellten) Anordnung verbunden ist, welche den Antrieb der Transportbänder 10, 12, 14, 16 stillsetzt, wenn der Verstärker 42 ein Ausgangssignal liefert.

Das an den Steuereingang 34 angelegte Steuersignal ist das Ausgangssignal eines Differenzverstärkers 44, dessen invertierender Eingang mit dem Ausgang eines Tachometergenerators 46 verbunden ist. Der Tachometergenerator 46 erzeugt ein Signal, welches der Antriebsgeschwindigkeit der Transportbänder 10,12,14,16 proportional ist. Der nichtinvertierende Eingang des Differenzverstärkers 44 ist mit dem Ausgang einer Steuereinheit 48 verbunden, die ein Potentiometer enthält, an dessen Schleifer ein Signal abgegriffen wird, dessen Pegel der eingestellten Einzuglänge der Falzmaschine entspricht. Die Steuereinheit 48 ist insbesondere an taktgesteuerten Falzmaschinen vorhanden und dient bei diesen zur Einstellung der Einzuglänge entsprechend den zu falzenden Bogen. An den Differenzverstärker 44 gelangt somit ein Signal, das bei Falzmaschinen der betreffenden Art ohnehin zur Verfügung steht und bei der erfindungsgemäßen Falzmaschine einem weiteren Zweck zugeführt wird, nämlich der Einstellung der Eigenzeit des Zeitgebers 32.

Der Differenzverstärker 44 bildet die Differenz aus dem die eingestellte Einzuglänge darstellenden Signal aus der Einstelleinheit 48 und dem geschwindigkeitsabhängigen Signal aus dem Tachometergenerator 46. Das Differenzsignal, welches an den Eingang 34 des Zeitgeber 32 angelegt ist, bestimmt die Zeitspanne, nach deren Ablauf über die AND-Schaltung 40 der Verstärker 42 angesteuert wird, um den Antrieb der Transportbänder 10,12,14.16 stillzusetzen, wenn am Ende dieser Zeitspanne nicht das von dem Bogendetektor 26 abgegebene Signal anzeigt, daß die Hinterkante des Bogens den Bogendetektor passiert hat. Der Verstärker 42 liefert also nur dann ein Abschaltsignal an den Antrieb der Transportbänder, wenn nach der Erfassung der Vorderkante eines Bogens durch den Bogendetektor 26 eine vorbestimmte Zeitspanne abgelaufen ist, ohne daß der Bogendetektor 26 die Hinterkante dieses Bogens erfaßt hat. Diese Zeitspanne hängt einerseits von der eingestellten Einzuglänge, andererseits von der Arbeitsgeschwindigkeit der Falzmaschine ab. Je größer die Einzuglänge ist, desto größer ist die Zeitspanne. Je höher die Arbeitsgeschwindigkeit der Falzmaschine ist, desto kürzer ist die Zeitspanne. Auf diese Weise wird eine selbsttätige Einstellung der betreffenden Zeitspanne in Abhängigkeit von der jeweiligen Einzuglänge und Arbeitsgeschwindigkeit der Falzmaschine erreicht, die gewährleistet, daß eine Abschaltung der Maschine im Falle einer Störung ausreichend schnell erfolgt, damit eine Störung noch leicht behoben werden kann. Die Dauer der Zeitspanne wird vorzugsweise so bemessen, daß die Abschaltung der Maschine erfolgt, wenn nach der Ankunft eines verfalzten oder schrägliegenden Bogens an dem Anschlag 22 noch etwa zwei weitere Bogen herangeführt worden sind. Bei einer wesentlich größeren Anzahl von Boen bereitet die Beseitigung der Störung bereits größere Schwierigkeiten. Eine sofortige Abschaltung nach Feststellung eines verfalzten oder schrägliegenden Bogens am Anschlag 22 hätte aber zur Folge, daß eine Abschaltung in unerwünschter Weise auch dann erfolgen würde, wenn die zu falzenden Bogen von einer vorgeschalteten Falzmaschine übernommen werden, die mit einer niedrigeren Geschwindigkeit arbeitet und die Bogen noch eine Weile festhält, bis sie mit der den Transportbändern 10, 12, 14, 16 entsprechenden Geschwindigkeit weitertransportiert werden. Die Eigenzeit des Zeitgebers 32 wird daher in vorteilhafter Weise wesentlich größer bemessen, als die Zeit, die ein Bogen benötigt, um nach Registrierung seiner Vorderkante durch den Bogendetektor dessen Erfassungsbereich vollständig zu verlassen.

Bei der Ausführungsform nach Fig. 3 stimmen die Einstelleinheit 48, der Differenzverstärker 44 und der Verstärker 42 mit der Ausführungsform nach Fig. 2 überein und werden daher nicht weiter erläutert. Anstelle einer AND-Schaltung 40 bei Fig. 2 erhält jedoch der Verstärker 42 sein Ansteuersignal vom Ausgang eines Schwellwertdetektors 50, dessen den Schwellwert festlegender Eingang 52 mit dem Ausgang des Differenzverstärkers 44 und dessen Signaleingang 54 mit dem Ausgang eines Integrators 56 verbunden ist, dessen Eingang mit dem Ausgang des Bogendetektors 26 verbunden ist.

Ferner empfängt der invertierende Eingang des Differenzverstärkers 44 das Ausgangssignal eines Frequenz/Spannungs-Umsetzers 58, dessen Signaleingang 60 mit dem Ausgang eines Taktgenerators 62 verbunden ist. Der Taktgenerator 62 ist bei taktgesteuerten Falzmaschinen ohnehin vorhanden und bestimmt deren Arbeitsgeschwindigkeit. Die von dem Frequenz/Spannungs-Umsetzer 58 abgegebene Ausgangsspannung ist eine Gleichspannung, deren Pegel somit der Arbeitsgeschwindigkeit der Falzmaschine proportional ist.

Auch die in Fig. 3 gezeigte Ausführungsform enthält einen Zeitgeber; dieser Zeitgeber ist durch den Schwellwertdetektor 50 gebildet, der ein Ausgangssignal an den Verstärker 42 abgibt, sobald das von dem Integrator 56 abgegebene Signal den Pegel des Ausgangssignals des Differenzverstärkers 44 erreicht. Das Ausgangssignal des Integrators 56 ist das Zeitintegral seines von dem Bogendetektor 26 abgegebenen Eingangssignals und weist daher einen Pegel auf, der mit der Zeit entsprechend der Kennlinie des Integrators 56 zunimmt.

Die Ausführungsform nach Fig. 3 ist besonders bei taktgesteuerten Falzmaschinen von Vorteil, da bei diesen ein zusätzlicher Tachometergenerator (46 bei Fig. 2) entfallen kann.

Bei der Ausführungsform nach Fig. 2 kann anstelle des Tachometergenerators 46 die in Fig. 3 gezeigte Anordnung aus Taktsignalgenerator 62 und Frequenz/Spannungs-Umsetzer 58 verwendet werden, ebenso wie bei der Ausführungsform nach Fig. 3 anstelle des Integrators 56 ein Zeitgeber 32 wie bei der Ausführungsform nach Fig. 2 verwendet werden kann.

Die in den Figuren 2 und 3 gezeigten Ausführungsformen können unter Verwendung von herkömmlichen, im Handel verfügbaren Bauteilen verwirklicht werden. Diese Verwirklichung bereitet für den Fachmann auf dem Gebiet der Elektronik keinerlei Schwierigkeiten und wird daher hier nicht weiter erläutert.

## Patentansprüche

1. Schwertfalzmaschine mit wenigstens einer Falzwalze, einem mit dieser zusammenwirkenden Falzschwert (24), parallel zum Falzschwert verlaufenden Transportbändern (10, 12, 14, 16), einem quer zu den Transportbändern angeordneten Anschlag (22), einem Bogendetektor (26), der den Durchgang eines zu falzenden Bogens auf den Transportbändern registriert und dessen Abstand von dem Anschlag (22) so bemessen ist, daß ein am Anschlag zum Falzen bereitliegender Bogen nicht mehr im Erfassungsbereich des Bogendetektors (26) liegt, einer das Signal des Bogendetektors (26) auswertenden Falzschwertsteuerung, die das Falzschwert (24) nur aktiviert, nachdem ein an den Anschlag (22) herangeführter Bogen nach Erfassung durch den Bogendetektor dessen Erfassungsbereich verlassen hat, und mit einer Antriebssteuerung für den Antrieb der Transportbänder (10,12,14,16), welche diesen Antrieb stillsetzt, wenn ein herangeführter, durch den Bogendetektor (26) registrierter Bogen den Erfassungsbereich des Bogendetektors nach Ablauf einer mit der Bogenerfassung beginnenden Meßspanne nicht wieder verlassen hat, dadurch gekennzeichnet, daß der Bogendetektor (26) einen entsprechend der Bogenlänge einstellbaren Abstand von dem Anschlag (22) aufweist, die Antriebssteuerung für den Antrieb der Transportbänder unabhängig von der Falzschwertsteuerung ist und die für das Stillsetzen des Antriebs der Transportbänder (10, 12,14,16) maßgebliche Meßspanne eine vorbestimmte Zeitspanne ist.

2. Schwertfalzmaschine nach Anspruch 1, dadurch gekennzeichnet, daß die vorbestimmte Zeitspanne so eingestellt ist, daß nach dem Heranführen eines Bogens an den Anschlag, wenn dieser Bogen den Erfassungsbereich des Bogendetektors (26) nicht wieder verlassen hat, noch eine Anzahl n weiterer Bogen herangeführt wird, bevor der Antrieb stillgesetzt wird.

3. Schwertfalzmaschine nach Anspruch 2, dadurch gekennzeichnet, daß die Anzahl n gleich 1 ist.

4. Schwertfalzmaschine nach Anspruch 2, dadurch gekennzeichnet, daß die Anzahl n gleich 2 ist.

5. Schwertfalzmaschine nach einem der vorstehenden Ansprüche, dadurch gekennzeichnet, daß die Antriebssteuerung für den Antrieb der Transportbänder einen Zeitgeber (32; 56, 50) enthält, dessen Aktiviereingang (36; 54) mit dem Signalausgang des Bogendetektors (26) verbunden ist.

6. Schwertfalzmaschine nach Anspruch 5, dadurch gekennzeichnet, daß der Zeitgeber (32; 56, 50) eine steuerbare Eigenzeit aufweist.

7. Schwertfalzmaschine nach Anspruch 6, dadurch gekennzeichnet, daß die Eigenzeit des Zeitgebers (32; 56, 50) durch ein von der Geschwindigkeit der Transportbänder (10, 12, 14, 16) abgeleitetes, geschwindigkeitsabhängiges Signal gesteuert ist.

8. Schwertfalzmaschine nach Anspruch 6, dadurch gekennzeichnet, daß die Eigenzeit des Zeitgebers (32; 56, 50) durch ein von einer Bogeneinzuglängen-Einstelleinheit (48) abgeleitetes Signal gesteuert ist.

9. Schwertfalzmaschine nach den Ansprüchen 7 und 8, dadurch gekennzeichnet, daß das geschwindigkeitsabhängige Signal und das von der Bogeneinzuglängen-Einstelleinheit (48) abgeleitete Signal an die Eingänge eines Differenzverstärkers (44) angelegt sind, dessen Ausgang mit dem Eigenzeit-Steuereingang (34; 52) des Zeitgebers (32; 56, 50) verbunden ist.

10. Schwertfalzmaschine nach Anspruch 7 oder 9, dadurch gekennzeichnet, daß das geschwindigkeitsabhängige Signal durch einen mit dem Antrieb der Transportbänder (10, 12, 14, 16) gekoppelten Tachometergenerator (46) abgeleitet wird.

11. Schwertfalzmaschine nach Anspruch 7 oder 9, dadurch gekennzeichnet, daß das geschwindigkeitsabhängige Signal durch einen Frequenz-Spannungs-Umsetzer (58) abgeleitet wird, der das Taktsignal eines den Antrieb der Falzmaschine steuernden Taktsignalgenerators (62) in ein der Taktsignalfrequenz proportionales Spannungssignal umsetzt.

12. Schwertfalzmaschine nach einem der Ansprüche 9 bis 11, dadurch gekennzeichnet, daß der Zeitgeber durch einen monostabilen Multivibrator (32) gebildet ist, dessen Eigenzeit-Steuereingang (34) mit dem Ausgang des Differenzverstärkers (44) verbunden ist.

13. Schwertfalzmaschine nach einem der Ansprüche 9 bis 11, dadurch gekennzeichnet, daß der Zeitgeber durch einen Schwellwertdetektor (50) und einen Integrator (56) gebildet ist, dessen Ausgang mit dem Signaleingang (54) des Schwellwertdetektors (50) verbunden ist und dessen den Schwellwert festlegender Eingang (52) mit dem Ausgang des Differenzverstärkers (44) verbunden ist, während der Eingang des Integrators (56) mit dem Ausgang des Bogendetektors (26) verbunden ist.

14. Schwertfalzmaschine nach einem der vorstehenden Ansprüche, dadurch gekennzeichnet, daß der Bogendetektor auf einer zur Heranführungsrichtung (F) der zu falzenden Bogen parallel angeordneten Schiene (28) verschiebbar und an dieser Schiene (28) feststellbar ist, so daß sein Abstand von dem Anschlag (22) einstellbar ist.

## Claims

1. Blade folding machine having at least one folding roller, a folding blade (24) co-operating therewith, feed belts (10, 12, 14, 16) extending parallel to the folding blade, a stop (22) disposed transvensely of the feed belts, a sheet detector (26) which registers the passage of a sheet to be folded on the feed belts and the distance of which from the stop (22) is so dimensioned that a sheet lying ready for folding at the stop no longer lies in the detection region of the sheet detector (26), a folding blade control which evaluates the signal of the sheet detector (26) and activates the folding blade (24) only after a sheet led up to the stop (22) after detection by the sheet detector has left the detection region thereof, and a drive control for the drive of the feed belts (10, 12, 14, 16) which stops the drive when a sheet which has been brought up and registered by the sheet detector (26) has not left the detection region of the sheet detector again after expiry of a measurement period starting with the sheet detection, characterized in that the sheet detector (26) is spaced from the stop (22) a distance corresponding to the sheet length, the drive control for the drive of the feed sheets is independent of the folding blade control and the measurement period decisive for the stopping of the drive of the feed belts (10, 12, 14, 16) is a predetermined period.

2. Blade folding machine according to claim 1, characterized in that the predetermined period is set so that after a sheet has been brought up to the stop if said sheet has not again left the detection region of the sheet detector (26) a number n of further sheets are brought up before the drive is stopped.

3. Blade folding machine according to claim 2, characterized in that the number n is equal to 1.

4. Blade folding machine according to claim 2, characterized in that the number n is equal to 2.

5. Blade folding machine according to any one of the preceding claims, characterized in that the drive control for the drive of the feed belts includes a timer (32; 56, 50) whose activating input (36; 54) is connected to the signal output of the sheet detector (26).

6. Blade folding machine according to claim 5, characterized in that the timer (32; 56, 50) has a controllable intrinsic time.

7. Blade folding machine according to claim 6, characterized in that the intrinsic time of the timer (32; 56, 50) is controlled by a speed-dependent signal derived from the speed of the feed belts (10,12,14,16).

8. Blade folding machine according to claim 6, characterized in that the intrinsic time of the timer (32; 56, 50) is controlled by a signal derived from a sheet feed length setting unit (48).

9. Blade folding machine according to claims 7 and 8, characterized in that the speed-dependent signal and the signal derived from the sheet feed length setting unit (48) are applied to the inputs of a differential amplifier (44) whose output is connected to the intrinsic time control input (34; 52) of the timer (32; 56, 50).

10. Blade folding machine according to claim 7 or 9, characterized in that the speed-dependent signal is derived by a tachometer generator (46) coupled to the drive of the feed belts (10,12, 14, 16).

11. Blade folding machine according to claim 7 or 9, characterized in that the speed-dependent signal is derived by a frequency-voltage converter (58) which converts the clock signal of a clock signal generator (62) controlling the drive of the folding machine to a voltage signal proportional to the clock signal frequency.

12. Blade folding machine according to any one of claims 9 to 11, characterized in that the timer is formed by a monostable multivibrator (32) whose intrinsic time control input (34) is connected to the output of the differential amplifier (44).

13. Blade folding machine according to any one of claims 9 to 11, characterized in that the timer is formed by a threshold detector (50) and an integrator (56) whose output is connected to the signal input (54) of the threshold detector (50) and whose input (52) defining the threshold is connected to the output of the differential amplifier (44) whilst the input of the integrator (56) is connected to the output of the sheet detector (26).

14. Blade folding machine according to any one of the preceding claims, characterized in that the sheet detector is displaceable on a rail (28) disposed parallel to the lead-up direction (F) of the sheet to be folded and is lockable on said rail (28) so that its distance from the stop (22) is adjustable.

## Revendications

1. Plieuse à lame comportant au moins un rouleau de pliage, une lame plieuse (24) coopérant avec lui, des tapis transporteurs (10, 12, 14, 16) s'étendant parallèlement à la lame plieuse, une butée (22) disposée transversalement aux tapis transporteurs, un détecteur de feuille (26) qui enregistre le passage sur les tapis transporteurs d'une feuille à plier et dont la distance à la butée (22) est dimensionnée de façon qu'une feuille qui se tient contre la butée, prête à être pliée, ne se trouve plus dans la zone de détection du détecteur de feuille (26), comportant aussi une commande de lame plieuse qui exploite le signal du détecteur de feuille (26), et qui n'active la lame plieuse (24) qu'après qu'une feuille amenée contre la butée (22) a quitté la zone de détection du détecteur après avoir été détectée par ce dernier et comportant aussi, pour l'entraînement des tapis transporteurs (10,12,14,16), une commande d'entraînement qui arrête cet entraînement si une feuille, amenée et enregitrée par le détecteur de feuille (26), n'a pas à nouveau quitté la zone de détection du détecteur de feuille après écoulement d'un intervalle mesuré, commençant à la détection de la feuille, caractérisée en ce que le detecteur de feuille (26) se trouve à une distance de la butée (22) qui est réglable en fonction de la longueur de la feuille; en ce que la commande d'entraînement des tapis transporteurs est indépendante de la commande de la lame plieuse; et en ce que l'intervalle mesuré, déterminant pour l'arrêt de l'entraînement des tapis transporteurs (10,12.14, 16) est un intervalle de temps prédéterminé.

2. Plieuse à lame selon la revendication 1, caractérisée en ce que l'on règle l'intervalle de temps prédéterminé de façon telle que, après arrivée d'une feuille contre la butée, si cette feuille n'a pas quitté à nouveau la zone de détection du détecteur de feuille (26), un nombre n d'autres feuilles est encore amené avant l'arrêt de l'entraînement.

3. Plieuse à lame selon la revendication 2, caractérisée en ce que le nombre n est égal à 1.

4. Plieuse à lame selon la revendication 2, caractérisée en ce que le nombre n est égal à 2.

5. Plieuse à lame selon l'une des revendications précédentes, caractérisée en ce que la commande d'entraînement des tapis transporteurs contient un indicateur de temps (32; 56. 50) dont l'entrée d'activation (36; 54) est reliée à la sortie de signalisation du détecteur de feuille (26).

6. Plieuse à lame selon la revendication 5, caractérisée en ce que l'indicateur de temps (32; 56, 50) a une durée propre que l'on peut commander.

7. Plieuse à lame selon la revendication 6, caractérisée en ce que la durée propre de l'indicateur de temps (32, 56, 50) est commandée par un signal de vitesse, dérivé de la vitesse des tapis transporteurs (10, 12, 14, 16).

8. Plieuse à lame selon la revendication 6, caractérisée en ce que la durée propre de l'indicateur de temps (32; 56, 50) est commandée par un signal dérivé d'un ensemble (48) de réglage des longueurs d'introduction des feuilles.

9. Plieuse à lame selon les revendications 7 et 8, caractérisée en ce que l'on amène le signal de vitesse et le signal derivé de l'ensemble de réglage des longueurs d'introduction des feuilles (48) aux entrées d'un amplificateur différentiel (44) dont la sortie est reliée à l'entrée de commande de la durée propre (34; 52) de l'indicateur de temps (32; 56, 50).

10. Plieuse à lame selon la revendication 7 ou 9, caractérisée en ce que le signal de vitesse est fourni par une genératrice tachymétrique (46) couplée avec l'entraînement des tapis transporteurs (10, 12, 14, 16).

11. Plieuse à lame selon la revendication 7 ou 9, caractérisée en ce que le signal de vitesse est fourni par un convertisseur fréquence-tension (58) qui convertit le signal de cadence d'un générateur de signaux de cadence (32) qui commande l'entraînement de la plieuse à lame en un signal de tension proportionnel à la fréquence du signal de cadence.

12. Plieuse à lame selon l'une des revendications 9 à 11, caractérisée en ce que l'indicateur est formé par un multivibrateur monostable (32) dont l'entrée de commande de durée propre (34) est reliée à la sortie de l'amplificacateur différentiel (44).

13. Plieuse à lame selon l'une des revendications 9 à 11, caractérisée en ce que l'indicateur de temps est formé par un détecteur de valeur de seuil (50) et par un intégrateur (56) dont la sortie est reliée à l'entrée de signal (54) du detecteur de valeur de seuil (50) et dont l'entrée (52) qui détermine la valeur de seuil est reliée à la sortie de l'amplificateur différentiel (44), tandis que l'entrée de l'intégrateur (56) est reliée à la sortie du détecteur de feuille (26).

14. Plieuse à lame selon l'une des revendications précédentes, caractérisée en ce que le détecteur de feuille peut coulisser sur un rail (28) disposé parallèlement à la direction d'amenée (F) des feuilles à plier et peut se fixer sur ce rail (28) de façon que sa distance à la butée (22) soit réglable.
